# EUROPÄISCHE PATENTSCHRIFT

(11) **EP 4 323 119 B1**
(45) Veröffentlichungstag und Bekanntmachung des Hinweises auf die Patenterteilung: **23.07.2025**
(21) Anmeldenummer: 22718730.9
(22) Anmeldetag: 11.04.2022
(51) Int. Cl.: B65F 7/00, B02C 18/14, B02C 1/10, B02C 18/16, B02C 18/22, B02C 18/18, B02C 18/00, A47K 10/46, B65F 1/10

(54) **VERDICHTE- UND ZERKLEINERUNGSEINRICHTUNG**
COMPRESSING AND SHREDDING DEVICE
DISPOSITIF DE COMPRESSION ET DE DÉCHIQUETAGE

(30) Priorität: 12.04.2021 CH 3772021
(43) Veröffentlichungstag der Anmeldung: 21.02.2024
(73) Patentinhaber: Alphatrend AG, 8124 Maur (CH)
(72) Erfinder: KELLER, Hans, 8607 Aathal-Seegräben (CH); GRÜBEL, Edwin, 9443 Widnau (CH)
(74) Vertreter: Gachnang AG Patentanwälte
(86) Internationale Anmeldenummer: PCT/EP2022/059643
(87) Internationale Veröffentlichungsnummer: WO 2022/218926

(56) Entgegenhaltungen:
- DE-A1- 10 250 886
- DE-A1- 102016 101 423
- DE-A1- 19 726 033
- DE-A1- 2 718 145
- JP-A- H07 143 942

## Beschreibung

Die vorliegende Erfindung betrifft eine Verdichte- und Zerkleinerungseinrichtung zur Integration in eine Hygienestation für menschliche Handhygiene.

Aus der Praxis ist bekannt, dass insbesondere an öffentlichen Toilettenanlagen, wie z.B. an Raststätten, neben Warmluft-Händetrocknern Ausgabeeinrichtungen für Handtücher, in der Regel Zellstofftücher für den Einmalgebrauch, für die Kunden bereitstehen, um sich nach dem Händewaschen die Hände trocknen zu können. Dabei ist zwischen Ausgabeeinrichtungen, welche einzelne kompaktierte Handtücher, d.h. gefaltete oder zusammengelegte Handtücher, vorhalten und solchen Einrichtungen zu unterscheiden, welche Handtücher in Form von Endlosrollen bereitstellen. Bei Letzteren müssen die Handtücher vom Verwender vereinzelt werden, entweder durch ein Abtrennen an einer vorbereiteten Abrisslinie, wodurch die Handtuchfläche vorgegeben ist oder nach Ermessen des Verwenders, d.h. in der Größe wie es der Verwender für notwendig hält, um seine Hände ausreichend trocknen zu können. Es ist weiterhin zu beobachten, dass ein überwiegender Teil der Verwender für einen Handtrocknungsvorgang mehr als eines der bereitgestellten Handtücher verwendet bzw. verwenden muss, um ein ausreichendes Trocknungsergebnis zu erreichen. Nach dem Trocknen der Hände werden das benutzte Handtuch oder die benutzten Handtücher vom Verwender zur Entsorgung manuell nur leicht komprimiert, wodurch sie viel Raum im dafür vorgesehenen Entsorgungs- bzw. Aufnahmebehälter einnehmen. Dies hat zur Folge, dass allzu oft die Aufnahmebehälter im Intervall zwischen den festgelegten Leerungen überquellen und die benutzten Handtücher herausfallen, wodurch zudem die Umgebung des Aufnahmebehälters verunreinigt oder sogar kontaminiert wird. Unter Handtücher werden Papierhandtücher verstanden.

Aus DE 2 307 194 A1 ist ein Apparat mit einem Maltrichter und einem Malkonus bekannt, welcher Papier zerkleinert und der die Reste durch eine Saugleitung in einen Abscheider oder eine entsprechende andere Endstation befördert.

Ferner ist aus DE 20 2007 000 842 U1 eine Waschanlage mit einem Waschbecken, mit einem Handtuchspender zur Ausgabe von Handtüchern und mit einer Entsorgungseinrichtung für das Handtuch bekannt. Die Entsorgungseinrichtung der Waschanlage ist mit einem Zerkleinerer für das Handtuch ausgestattet ist. Unterhalb der Zerkleinerungseinrichtung ist eine mit Flüssigkeit flutbare Auffanganordnung vorgesehen und die Auffanganordnung ist mit einer Entwässerungseinrichtung für Abwasser verbunden.

WO 00/18284 A1 offenbart eine Handwasch- und Trocknungsvorrichtung mit einer Wasch- und Trocknungskammer, die mindestens eine Zugangsöffnung aufweist, die einen Zugang zum Einführen mindestens einer zu waschenden Hand bietet, und einem Waschflüssigkeitsspender in Fluidverbindung mit dem Inneren der Wasch- und Trocknungskammer zur Abgabe von Waschflüssigkeit innerhalb der Wasch- und Trocknungskammer. Weiterhin umfasst die Handwasch- und Trocknungsvorrichtung einen Gebläsetrockner in Fluidverbindung mit dem Innenraum der Wasch- und Trocknungskammer zur Bereitstellung einer gerichteten Zufuhr von Trocknungsluft innerhalb der Wasch- und Trocknungskammer sowie einen Handtuchspender in Verbindung mit dem Innenraum der Wasch- und Trocknungskammer zum Ausgeben eines Handtuchs, z.B. ein Einweg-Papierhandtuch, innerhalb der Kammer. Weiterhin umfasst die Handwasch- und Trocknungsvorrichtung eine Abfallentsorgungseinheit zum Zerkleinern eines verbrauchten Handtuchs, das von dem Handtuchspender ausgegeben wird, und zum Ableiten des zerkleinerten Abfalls durch einen Abfluss. Aus DE 203 10 218 U1 ist ein Abfallsammler bekannt, der mindestens einen auf das Gehäuse lösbar aufsetzbaren Aufsatz hat, der eine Papierschredderfunktion umfasst.

Eine Verdichte- und Zerkleinerungseinrichtung ist auch z.B. aus dem DE 27 18 145 A1 bekannt.

Die vorgenannten Einrichtungen zum Pressen und/oder Zerkleinern von Papiertüchern sind in ihrem Aufbau entweder sehr komplex und/oder für eine kompakte, modulare Bauweise ungeeignet. Zudem ist entweder ein zusätzlicher Anschluss einer Saug- oder Abflussleitung notwendig oder das Press- und Zerkleinerungsergebnis ist unzureichend.

Es ist daher die Aufgabe der vorliegenden Erfindung, eine Einrichtung der eingangs genannten Art in vorteilhafterweise weiterzubilden, insbesondere dahingehend, dass eine kompakte Bauweise zur Integration der Einrichtung in eine Hygienestation und eine hohe Verdichtungs- und Zerkleinerungsleistung ermöglicht wird, ohne dabei auf Sicherheitsaspekte verzichten zu müssen.

Gelöst wird diese Aufgabe durch eine Einrichtung mit den Merkmale des Anspruchs 1. Gegenstand der Unteransprüche 2 bis 14 sind vorteilhafte Fortbildungen des Erfindungsgegenstandes des Anspruchs 1.

Erfindungsgemäß ist eine Verdichte- und Zerkleinerungseinrichtung zur Integration in eine Hygienestation für menschliche Handhygiene vorgesehen, welche zum Verdichten und Zerkleinern von Handtüchern, insbesondere benutzten und feuchten Zellstofftüchern für den Einmalgebrauch, ausgebildet ist. Die Verdichte- und Zerkleinerungseinrichtung umfasst:
- wenigstens einen Aufnahmebehälter mit einer Zuführöffnung und einem Innenraum zum Aufnehmen von verdichteten und zerkleinerten Handtüchern;
- wenigstens eine Verdichtungs- und/oder Zerkleinerungseinheit zum Verdichten und Zerkleinern von Handtüchern, welche an der Zuführöffnung des Aufnahmebehälters angeordnet ist; und
- wenigstens eine Antriebseinheit zum Antreiben der Verdichtungs-
und/oder Zerkleinerungseinheit, wobei die Verdichtungs- und/oder Zerkleinerungseinheit wenigstens zwei parallel zueinander angeordnete gegenläufig um ihre Achsen rotierende Rollen aufweist.

Die Erfindung basiert auf dem Grundgedanken, dass Handtücher zum Trocknen der Hände, insbesondere Zellstofftücher für den Einmalgebrauch, von der Verdichte- und Zerkleinerungseinrichtung vorteilhafterweise so verarbeitet werden, dass die Aufnahmereichweite des Entsorgungs- bzw. Aufnahmebehälters durch ein Verdichten und Zerkleinern benutzter und feuchter Einmal-Handtücher verlängert wird, wodurch u.a. auch ein überquellender Aufnahmebehälter vermieden wird. Aus einer Verlängerung der Aufnahmereichweite des Aufnahmebehälters folgt ferner, dass sich auch das Intervall zwischen zwei Leerungen verlängert.

Die Verdichtungs- und/oder Zerkleinerungseinheit ist dabei derart eingerichtet, dass sie trockene, nasse und/oder halbnasse bzw. feuchte, aber auch verschmutzte (Papier-)Handtücher verdichten und/oder zerkleinern kann.

Insbesondere weist die Hygienestation keine Zuleitung und Ableitung auf. Vielmehr handelt es sich um eine in sich abgeschlossene Station, mit der einzigen Ausnahme, dass ein Stromanschluss zum Antrieb der Verdichtungs- und/oder Zerkleinerungseinheit vorhanden sein kann.

Der Aufnahmebehälter ist vorzugsweise quaderförmig oder hat eine annähernd quaderartige Form, kann aber auch eine andere Form, wie z.B. eine zylindrische Form, aufweisen. Der Aufnahmebehälter weist an seiner Oberseite eine Zuführöffnung auf, wobei die Zuführöffnung auch die gesamte Fläche der Oberseite des Aufnahmebehälters umfassen kann. Der Aufnahmebehälter kann aus Kunststoff und/oder einem rostfreien Metall gefertigt sein, sodass die eingebrachten bzw. zugeführten benutzten Handtücher, die einen gewissen Feuchtigkeitsgehalt aufweisen, die Oberfläche des Innenraums des Aufnahmebehälters nicht beeinträchtigten.

Die Verdichtungs- und/oder Zerkleinerungseinheit ist im Bereich der Zuführöffnung angeordnet. Die Einheit kann sich entweder vollständig über der Zuführöffnung befinden oder in diese zumindest teilweise hineinragen. Vorstellbar ist aber auch, dass die Verdichtungs- und/oder Zerkleinerungseinheit vollständig innerhalb des Aufnahmebehälters angeordnet ist, wodurch sich aber das Aufnahmevolumen des Behälters verringert.

Die Verdichtungs- und/oder Zerkleinerungseinheit wird von wenigstens einer Antriebseinheit angetrieben, wobei deren Antriebsdrehmomente auf alle zur Verdichtung und Zerkleinerung zu bewegenden Elemente übertragen werden. Es können aber auch mehrere Antriebseinheiten vorgesehen sein, welche unterschiedliche zu bewegende Elemente der Verdichtungs- und/oder Zerkleinerungseinheit antreiben.

Die erfindungsgemäße Verdichte- und Zerkleinerungseinrichtung ist vorgesehen als Teil einer Hygienestation für menschliche Handhygiene, welche darüber hinaus eine Handtuchausgabeeinrichtung, eine Desinfektionsmittelausgabeeinrichtung sowie optional eine Anzeige- und Eingabeeinrichtung und eine Raumduftabgabeeinrichtung umfasst.

Ein derartige Hygienestation kann an einer Wand montiert werden, wobei die Hygienestation elektrisch direkt über das Gebäudestrommetz versorgt wird. Die Hygienestation kann aber auch als mobile Hygienestation, d.h. freistehend, ausgebildet sein und verfügt dann über eine ausreichend lange elektrische Leitung, wie z.B. ein Stromkabel, mit welchem sie an ein Stromnetz oder einen Generator angeschlossen werden kann.

Die Desinfektionsmittelausgabeeinrichtung ist unterhalb der Handtuchausgabeeinrichtung so angeordnet, dass Desinfektionsmittel in unter die Desinfektionsmittelausgabeeinrichtung gehaltene Hände eines Nutzers abgegeben werden kann.

Die Anzeige- und Eingabeeinrichtung ist in etwa auf Augenhöhe eines Nutzers frontseitig, d.h. auf der der Montageseite der Hygienestation gegenüberliegenden Außenfläche, angeordnet. Die Anzeige- und Eingabeeinrichtung kann einem Nutzer für die Dauer seiner Handhygiene z.B. Werbung oder einen Vorschlag für die Durchführung der Handhygiene anzeigen. Zudem kann vorgesehen sein, dass der Nutzer über die Anzeige- und Eingabeeinrichtung z.B. die Ausgabemenge des Desinfektionsmittels der Desinfektionsmittelausgabeeinrichtung portionieren und/oder die Ausgabeanzahl der Handtücher der Handtuchausgabeeinrichtung für das Trocknen der Hände festlegen kann. Ferner ist es vorstellbar, dass der Nutzer über die Anzeige- und Eingabeeinrichtung beispielsweise eine Bewertung über die Zufriedenheit bzgl. des Zustands und der Ausstattung der Sanitäreinrichtung eingeben, in dessen Umgebung die Hygienestation aufgestellt ist bzw. montiert ist.

Oberhalb der Handtuchausgabeeinrichtung kann die Raumduftabgabeeinrichtung angeordnet sein, sodass diese möglichst raumfüllend den Aufstellort der Hygienestation mit einem Raumduft versorgen bzw. befüllen kann. Die Raumduftabgabe kann dabei entweder in festgelegten Intervallen erfolgen oder über einen der Raumduftabgabeeinrichtung zugeordneten Sensor, welcher die Anzahl der Nutzer und/oder deren Aufenthaltsdauer in der Umgebung der Hygienestation erfasst und in Abhängigkeit davon die Raumduftabgabe regelt.

Die erfindungsgemäße Verdichte- und/oder Zerkleinerungseinrichtung kann unterhalb der Desinfektionsmittelausgabeeinrichtung angeordnet sein, in welche der Nutzer benutzte Handtücher einwerfen bzw. dieser zuführen kann.

Das Gehäuse der Handtuchausgabeeinrichtung befindet sich vorzugsweise zwischen Desinfektionsmittelausgabeeinrichtung und der Raumduftabgabeeinrichtung, wobei die Ausgabeöffnung der Handtuchausgabeeinrichtung auf Höhe der Ausgabe der Desinfektionsmittelausgabeeinrichtung und gegenüberliegend zu der Einwurföffnung der Verdichte- und/oder Zerkleinerungseinrichtung angeordnet ist.

Die Verdichtungs- und/oder Zerkleinerungseinheit weist wenigstens zwei parallel zueinander angeordnete, gegenläufig rotierende Rollen auf.

Die parallel zueinander angeordneten, gegenläufigen Rollen bzw. Walzen rotieren derart, dass ein von außen bzw. oben eingeworfenes oder eingebrachtes und benutztes Handtuch zwischen den Rollen in den Innenraum des Aufnahmebehälters gefördert wird.

Die Rollen sind vorzugsweise gleich lang und weisen denselben Durchmesser auf. Möglich ist aber auch, dass der Durchmesser der beiden Rollen unterschiedlich ist.

Die Rollen sind aus einem starren bzw. schwer deformierbaren Material gefertigt, wie zum Beispiel Edelstahl oder Keramik.

Außerdem kann vorgesehen sein, dass die Rollen eine Vielzahl von umlaufenden Ringen und/oder Rillen und/oder Noppen aufweisen.

Die Ringe oder, aber auch die Rillen und/oder Noppen einer Rolle können spanend gefertigt werden, wodurch Ringe und Rolle aus einem Werkstück bestehen.

Die Ringe können aber auch auf die Rolle aufgeschoben und an einer vorher bestimmten Position entlang der Längsachse der Rolle befestigt werden. Im Falle von separaten Ringen können diese entweder aus dem gleichen Material wie die Rolle sein oder aus einem anderen.

Bevorzugt haben die Ringe den gleichen Durchmesser.

In einem möglichen Ausführungsbeispiel sind die Ringe gleichförmig und äquidistant beabstandet angeordnet.

Um eine optimale Verdichtungs- und Zerkleinerungsleistung entlang der gesamten Längserstreckung der Rollen zu erzielen, sind die Ringe entlang der Längsachse der Rollen äquidistant beanstandet.

Vorstellbar ist aber auch, dass die Ringe in einem mittleren Abschnitt der Rollen einen geringeren Abstand aufweisen, sofern durch die Ausgestaltung des Zuführungsbereichs der Verdichte- und Zerkleinerungseinrichtung eine erhöhte Wahrscheinlichkeit besteht, dass die zugeführten benutzten Handtücher in eben diesem Bereich die Rollen zuerst erreichen.

In einem weiteren möglichen Ausführungsbeispiel sind die Ringe einstückig an der jeweiligen Rolle angeformt sind.

Dies hat den Vorteil, dass die Rollen entlang ihres Umfangs keine Schwachstelle aufweisen, welche im Zuge des Verdichtens und Zerkleinerns nachgeben könnte.

Ferner kann vorgesehen sein, dass die Ringe der Rollen derart angeordnet sind, dass jeweils ein Ring einer Rolle einem Zwischenraum zwischen zwei Ringen der anderen Rolle gegenüberliegt.

Somit ist sichergestellt, dass keine größeren Zwischenräume entlang der Längsachse der Rollen bestehen, durch welche größere Teilstücke der benutzten Handtücher hindurchgefördert werden.

Es kann ferner vorgesehen sein, dass die Ringe der Rollen ineinandergreifen.

Durch die Anordnung der Ringe in den Zwischenräumen der Ringe der jeweils anderen Rolle, wird eine optimale Verdichtungs- und Zerkleinerungsleistung sichergestellt. Dabei sind die Rollen derart in den Zwischenräumen angeordnet, dass sie weder den Rollenkörper der gegenüberliegenden Rolle noch dessen Ringe berühren, wodurch eine Abnutzung der Rollen und Ringe verhindert wird.

Die Eingreifttiefe der Rollen in die Zwischenräume zwischen den Ringen der gegenüberliegenden Rolle kann einstellbar ausgebildet sein, um an die Beschaffenheit der bereitgestellten Handtücher angepasst zu werden, sodass sichergestellt ist, dass es beim Verdichten und Zerkleinern nicht zu einem Blockieren der Rollen kommt.

In einem möglichen Ausführungsbeispiel weisen die Rollen am Außenumlauf angeordnete Rundmesser auf.

Die Rundmesser oder Schneidkanten am Außenumlauf der Ringe Verbessern das Zerkleinerungsergebnis der zu zerkleinernden benutzten Handtücher.

Weiterhin kann vorgesehen sein, dass die Vorrichtung ein Abdeckelement mit einer freigebbaren und wiederverschließbaren Einwurföffnung aufweist, und wobei das Abdeckelement die Zufuhröffnung des Auffangbehälters abdeckt und die Verdichte- und/oder Zerkleinerungseinheit aufnimmt.

Das Abdeckelement verhindert ein versehentliches Hineingreifen in die Verdichtungs- und/oder Zerkleinerungseinheit, insbesondere durch Kinder. Somit kann ein benutztes Handbuch erst zugeführt werden, wenn die Einwurföffnung freigegeben wurde. Zugleich verhindert das Abdeckelement ein Überquellen zerkleinerte Handtücher, vorausgesetzt, dass die Verdichtungs- und oder Zerkleinerungseinheit nicht die gesamte Zufuhröffnung des Behälters ausfüllt.

Zum Freigegeben und Wiederverschließen der Einwurföffnung kann mindestens ein verschiebbares oder klappbares Deckelelement an der Oberseite des Abdeckelements innerhalb oder außerhalb vorgesehen sein. Dieses mindestens eine Deckelelement ist über eine weitere Antriebseinheit bewegbar. Im Falle eines verschiebbaren Deckelelementes wird dieses auf zwei Seiten in Schienen geführt, entlang welcher es die Einwurföffnung freigeben und wiederverschließen kann.

Das Deckelelement umfasst vorzugsweise Lamellen, die bei Längsseiten mit benachbarten Lamellen schwenkbar verbunden und bei Schmalseiten in Schienen geführt sind. Bei einer besonders vorteilhaften Ausführung erstrecken sich die Schienen in einem ersten Bereich bei der Einwurföffnung in einer Richtung, die zu einer horizontalen Ebene einen Winkel von weniger als 45° bilden, wobei insbesondere tiefere Enden der Schienen der Position einer die Hygienestation benützenden Person zugewandt sind. In einem zweiten Bereich der Schienen erstrecken sich diese vorzugsweise in einer Richtung, die zu einer vertikalen Ebene einen Winkel von weniger als 15°, insbesondere 0° bildet. Die beiden Bereich jeder Schiene sind über einen Krümmungsbereich miteinander verbunden. Bei verschlossener Einwurföffnung befinden sich die Lamellen im ersten Bereich der Schienen und bei freigegebener Einwurföffnung im zweiten Bereich. Durch die Verwendung von Lamellen und von Schienen mit den zwei beschriebenen Bereichen kann die für das Verschliessen und Öffnen benötigte Ausdehnung des Abdeckelementes klein gehalten werden, insbesondere nur wenig grösser als die Einwurföffnung. Dadurch kann der horizontale Platzbedarf der Hygienestation klein gehalten werden.

Das Abdeckelement und der Aufnahmebehälter weisen entlang der sich berührenden Kanten vorzugsweise die gleiche Form auf, wobei das Abdeckelement derart im Bereich der Zuführöffnung des Aufnahmebehälters auf diesem aufliegt, dass der Innenraum abgedichtet bzw. im Wesentlichen umschlossen ist.

Das Abdeckelement kann aber auch im Bereich der Zuführöffnung des Aufnahmebehälters entlang zweier dort vorgesehener Schienen aufschiebar sein, wobei das aufgeschobene Abdeckelement in seiner Position über der Zuführöffnung des Aufnahmebehälters verriegelbar bzw. arretierbar ist.

In einem weiteren möglichen Ausführungsbeispiel weist das Abdeckelement einen unterhalb der Einwurföffnung angeordnetes Trichterelement auf, welches so ausgelegt ist, dass es eingebrachte Handtücher zu der Verdichte- und/oder Zerkleinerungseinheit leitet.

Dies hat den Vorteil, dass benutzte Handtücher der Verdichtungs- und/oder Zerkleinerungseinheit so zugeführt werden, dass keine Handtücher in einen toten Bereich unterhalb der Einwurföffnung des Abdeckelements gelangen können oder sogar unverdichtet und unzerkleinert in den Aufnahmebehälter gelangen können, sofern die Verdichtungs- und/oder Zerkleinerungseinheit nicht die gesamte Zuführöffnung des Aufnahmebehälters ausfüllt.

Ferner können jeweils auf der zum Innenraum des Aufnahmebehälters weisenden Seite der Verdichte- und/oder Zerkleinerungseinheit Reinigungselemente vorgesehen sein, welche die Verdichte- und/oder Zerkleinerungseinheit von haftenden Resten der Handtücher befreien.

Die Reinigungselemente können Leisten sein, welche sich entlang der Längsachse der Rollen erstrecken und in einem geringen Abstand unterhalb der Rollen so angeordnet sind, dass sie an den Rollen haftende Reste der verdichteten und verkleinerten Handtücher von den Rollen abstreifen bzw. entfernen. Dabei sind diese Leisten so ausgerichtet, dass auch die abgestreiften oder entfernten Reste in den Aufnahmebehälter gelangen können. Die Leisten können aus Kunststoff oder Metall oder einem sonst geeigneten Werkstoff sein.

In einem weiteren möglichen Ausführungsbeispiel umfasst die Vorrichtung einen Sensor und eine Steuerung, welche mit dem Sensor verbunden ist und das Freigeben und Wiederverschließen der Einwurföffnung steuert.

Der Sensor erfasst, dass ein benutztes Handtuch zugeführt werden soll und leitet den erfassten Zuführwunsch an die Steuerung weiter, woraufhin diese die Antriebseinheit des Deckelelementes aktiviert, sodass die Einwurföffnung freigegeben werden kann. Nachdem das benutzte Handtuch oder die benutzten Handtücher vom Nutzer eingebracht oder eingeworfen wurden, aktiviert die Steuerung die Antriebseinheit des Deckelelements erneut, um die Einwurföffnung wieder zu schließen. Die Steuerung ist so konfiguriert, dass sie die Einwurföffnung entweder für eine bestimmte Öffnungsdauer oder so lange freigibt, bis sie von dem Sensor ein weiteres Signal erhält.

Ferner kann vorgesehen sein, dass der Sensor auf einer Außenfläche der Vorrichtung angeordnet ist.

Dadurch können Bewegungen und/oder Eingabe eines Nutzers mit Hand und/oder Fuß erfasst werden, um daraufhin die Einwurföffnung freizugeben. Es gibt also die Möglichkeit einen berührungslosen oder einen berührungsempfindlichen Sensor vorzusehen. Es können aber auch mehr als ein Sensor, vorzugsweise dann zwei unterschiedliche Sensortypen vorgesehen sein, um zum einen dem Nutzer mehr als eine Möglichkeit zum Freigeben des Einwurföffnung anzubieten und zum anderen, um eine Redundanz beim Ausfall eines Sensors bereitzustellen.

Der Sensor kann als ein optischer Sensor vorgesehen sein.

Ein optischer Sensor, wie z.B. ein Lichtsensor bzw. optischer Detektor, ist eine einfache Variante, um einen Einwurfwunsch eines benutzten Handtuchs seitens eines Nutzers zu erkennen und an die Steuerung weiterzuleiten. Weiterhin kann als optischer Sensor aber auch eine Lichtschranke implementiert sein, welche bei Unterbrechung des Lichtstrahl ein elektrisches Signal an die Steuerung weiterleitet und ein weiteres Signal an die Steuerung leitet, sobald der Empfänger der Lichtschranke den Lichtstrahl wieder empfängt.

Die Handtücher, welche durch die Einwurföffnung zur Verdichte- und/oder Zerkleinerungseinheit gelangen, können ganz unterschiedliche Formen aufweisen. Sie können kaum verformt und somit im Wesentlichen flach oder zu einem zusammengepressten Papierknäuel geformt sein. Auch bezüglich ihres Feuchtigkeitsgehaltes können sie von vollständig trocken bis tropfend nass sein. Versuche haben gezeigt, dass diese grossen Unterschiede auch zu ganz unterschiedlichem Eintrittsverhalten in die Verdichte- und/oder Zerkleinerungseinheit führen und zu unterschiedlichen Verschmutzungen der Verdichte- und/oder Zerkleinerungseinheit, bzw. Beeinträchtigungen deren Funktion, führen.

Bei einer besonders vorteilhaften Verdichte- und Zerkleinerungseinrichtung ist der Verdichte- und/oder Zerkleinerungseinheit eine Andrückeinrichtung zugeordnet, welche von einer Andrück-Antriebseinheit zwischen zwei Endlagen mit unterschiedlichem Abstand zur Verdichte- und/oder Zerkleinerungseinheit bewegbar ist. Die Andrückeinrichtung macht Handtücher an die Verdichte- und/oder Zerkleinerungseinheit drückbar. Dieses Andrücken ist für besonders trockene, knäuelförmige oder flache Handtücher wichtig, weil diese ohne Andrücken trotz den drehenden Rollen nicht zwischen die Rollen gelangen. Die Andrückeinrichtung ist für einen störungsfreien Betrieb der Verdichte- und Zerkleinerungseinrichtung wichtig.

Bei einer weiteren besonders vorteilhaften Verdichte- und Zerkleinerungseinrichtung umfassen die Rollen eine Vielzahl von umlaufenden, in radialer Richtung vorstehenden Ringen, wobei die Ringe derart an den Rollen angeordnet oder ausgebildet sind, dass jeweils ein Ring einer Rolle in einen Freiraum neben einem Ring der anderen Rolle eingreift. Die direkt aneinander anschliessenden Ringe von zwei zusammenwirkenden Rollen überlappen, so dass die einander zugeordneten Kanten der Ringe Material der Handtücher im Überlappungsbereich zerschneiden.

Zwischen den vorstehenden Umfangsflächen der Ringe und den diesen Umfangsflächen gegenüberliegenden Bereichen der Rollen ist ein Abstand bzw. sind Freiräume ausgebildet, in denen Material der Handtücher zwischen den Rollen gegen den Aufnahmebehälter gefördert wird. Damit Material der Handtücher gut in die Freiräume eingezogen und durch diese gegen den Aufnahmebehälter gefördert und bei bereits lose gefülltem Aufnahmebehälter in diesem verdichtet wird, weisen die Ringe radial aussen eine raue Oberfläche auf. Vorzugsweise ist die raue Oberfläche in der Form einer Rändelung ausgebildet. Eine vorteilhafte Rändelung umfasst Riefen, die sich entlang der Achsen der Rollen erstrecken. Die raue Oberfläche, bzw. die Rändelung gewährleistet, dass trockene und nasse, knäuelförmige oder flache Handtücher bei gutem Kontakt zum Eintrittsbereich der Rollen in die Verdichte- und/oder Zerkleinerungseinheit eingezogen werden und dass das zerkleinerte Material der Handtücher auch gegen einen grossen Widerstand in den Aufnahmebehälter gefördert wird.

Bei einer bevorzugten Ausführung wird der Füllstand des Aufnahmebehälters angezeigt. Dies ermöglicht dem Servicepersonal rechtzeitig den Aufnahmebehälter zu leeren. Die Füllstandsanzeige kann gegebenenfalls über ein Sichtfenster erfolgen. Weil das zerkleinerte Material der Handtücher bereits im losen Zustand im Wesentlichen den gesamten Aufnahmebehälter ausfüllen kann, wird vorzugsweise eine von der Gesamtdichte des Materials im Aufnahmebehälter abhängige Information als Füllstand angezeigt. Entsprechend ist der maximale Füllstand einer maximal zulässigen Materialdichte im Aufnahmebehälter zugeordnet. Bei einer besonders vorteilhaften Ausführung ist am Aufnahmebehälter mindestens eine Druck- oder Krafterfassungseinrichtung angeordnet, welche den Füllstand erfassbar und insbesondere anzeigbar macht.

Es kann beispielsweise eine entsprechend dem Füllstand bzw. dem Druck im Aufnahmebehälter von einer Berandungsteilfläche des Aufnahmebehälters aufgenommene Kraft erfasst und angezeigt werden. Dazu wird beispielsweise ein an der Berandungsteilfläche erfasster Druck, oder eine Verformung der Berandungsfläche oder die gegen eine Vorspannung bewirkte Auslenkung der Berandungsteilfläche erfasst. Vorzugsweise ist am Aufnahmebehälter mindestens ein Drucksensor angeordnet. Es ist vorteilhaft, wenn mindestens an einer Teilfläche des Bodens des Aufnahmebehälters ein Drucksensor angeordnet ist. Gegebenenfalls ist der mindestens eine Drucksensor an einer Wand des Aufnahmebehälters oder gegebenenfalls bei der Zerkleinerungseinheit, beispielsweise in der Nähe der Rollen, angeordnet.

Der von der Druck- oder Krafterfassungseinrichtung erfasste Füllstand wird angezeigt und/oder an die Steuerung übermittelt. Die Anzeige kann mittels Leuchtdioden, insbesondere Blinken derselben, oder auf einem Bildschirm erfolgen. Die Steuerung kann die Information zum Füllstand auch an eine zentrale Stelle weiterleiten. Das Servicepersonal wird entsprechend der Anzeige bzw. der bei der zentralen Stelle eingehenden Information das Leeren des Aufnahmebehälters durchführen.

Ausführungsformen der Erfindung werden nun nachfolgend anhand der Zeichnungen beschrieben. Diese sollen die Ausführungsformen nicht notwendigerweise maßstäblich darstellen, vielmehr sind die Zeichnungen, wenn dies zur Erläuterung dienlich ist, in schematisierter und/oder leicht verzerrter Form ausgeführt. Im Hinblick auf Ergänzungen der aus den Zeichnungen unmittelbar erkennbaren Lehren wird auf den einschlägigen Stand der Technik verwiesen.

Dabei ist zu berücksichtigen, dass vielfältige Modifikationen und Änderungen betreffend die Form und das Detail einer Ausführungsform vorgenommen werden können, ohne von der allgemeinen Idee der Erfindung abzuweichen. Die in der Beschreibung, in den Zeichnungen sowie in den Ansprüchen offenbarten Merkmale der Erfindung können sowohl einzeln als auch in beliebiger Kombination für die Weiterbildung der Erfindung wesentlich sein. Zudem fallen in den Rahmen der Erfindung alle Kombinationen aus zumindest zwei der in der Beschreibung, den Zeichnungen und/oder den Ansprüchen offenbarten Merkmale. Die allgemeine Idee der Erfindung ist nicht beschränkt auf die exakte Form oder das Detail der im Folgenden gezeigten und beschriebenen bevorzugten Ausführungsformen oder beschränkt auf einen Gegenstand, der eingeschränkt wäre im Vergleich zu dem in den Ansprüchen beanspruchten Gegenstand. Bei angegebenen Bemessungsbereichen sollen auch innerhalb der genannten Grenzen liegende Werte als Grenzwerte offenbart und beliebig einsetzbar und beanspruchbar sein. Der Einfachheit halber sind nachfolgend für identische oder ähnliche Teile oder Teile mit identischer oder ähnlicher Funktion gleiche Bezugszeichen verwendet.

Weitere Vorteile, Merkmale und Einzelheiten der Erfindung ergeben sich aus der nachfolgenden Beschreibung der bevorzugten Ausführungsformen sowie anhand der Zeichnungen; diese zeigen in:
- **Fig. 1**: ein Ausführungsbeispiel einer Hygienestation für menschliche Handhygiene;
- **Fig. 2**: ein Ausführungsbeispiel einer erfindungsgemäßen Verdichte- und Zerkleinerungseinrichtung in einer isometrischen Ansicht;
- **Fig. 3**: das Ausführungsbeispiel aus **Fig. 2** ohne Aufnahmebehälter und mit freigegebener Einwurföffnung;
- **Fig. 4**: das Ausführungsbeispiel aus **Fig. 2** ohne Aufnahmebehälter und mit verschlossener Einwurföffnung;
- **Fig. 5**: das Ausführungsbeispiel aus **Fig. 3** in einer Draufsicht;
- **Fig. 6**: ein weiteres Ausführungsbeispiel eines Abdeckelements und einer Antriebseinheit in einer Seitenansicht;
- **Fig. 7**: eine Verdichtungs- und/oder Zerkleinerungseinheit mit einer Andrückeinrichtung bei einer ersten Endlage;
- **Fig. 8**: ein Ausschnitt aus Fig. 7;
- **Fig. 9**: eine Verdichtungs- und/oder Zerkleinerungseinheit mit einer Andrückeinrichtung bei einer zweiten Endlage;
- **Fig. 10**: ein Ausschnitt aus Fig. 9;
- **Fig. 11**: eine Verdichtungs- und/oder Zerkleinerungseinheit mit einem Deckelelement aus Lamellen;
- **Fig. 12**: eine Verdichtungs- und/oder Zerkleinerungseinheit mit drei Antriebseinheiten;
- **Fig. 13**: eine Verdichtungs- und/oder Zerkleinerungseinheit mit drei Antriebseinheiten;
- **Fig. 14**: eine Verdichtungs- und/oder Zerkleinerungseinheit in einer Ansicht von unten.

**Fig. 1** zeigt ein Ausführungsbeispiel einer Hygienestation für menschliche Handhygiene 10.

Die Hygienestation 10 weist eine erfindungsgemäße Verdichte- und/oder Zerkleinerungseinrichtung 100 auf.

Darüber hinaus weist die Hygienestation 10 eine Handtuchausgabeeinrichtung 200 auf.

Außerdem ist weiter Bestandteil der Hygienestation 10 eine Desinfektionsmittelausgabeeinrichtung 300.

Ferner ist eine Anzeige- und Eingabeeinrichtung 400 und eine Raumduftabgabeeinrichtung 500 Element der Hygienestation 10.

Die Hygienestation 10 ist in **Fig. 1** an einer Wand montiert, wobei die Hygienestation 10 elektrisch direkt über das Gebäudestrommetz versorgt wird. Die Hygienestation 10 kann aber auch als mobile Hygienestation, d.h. freistehend, ausgebildet sein und verfügt dann über eine ausreichend lange elektrische Leitung, wie z.B. ein Stromkabel, mit welchem sie an ein Stromnetz oder einen Generator angeschlossen werden kann.

Weitere Anschlussleitungen, Versorgungsleitungen oder Ableitungen wie ein Ableitungsschacht für die gebrauchten Papierhandtücher werden nicht benötigt und sind auch nicht vorgesehen.

Die Hygienestation 10 ist somit ein sog. Stand-Alone-System, der mit Ausnahme der Stromversorgung vollständig autark ausgelegt ist.

Grundsätzlich möglich wäre auch, die Stromversorgung in Form eines Akkus oder einer Batterie vorzusehen. Dies ist aber an sich nicht erforderlich, da an den üblichen Aufstellorten wie beispielsweise einer Toilette (z.B. in einem Restaurant, einer Autobahnraststätte, einem Bahnhof etc.) grundsätzlich auch ein Stromanschluss vorhanden ist.

Die Desinfektionsmittelausgabeeinrichtung 300 ist unterhalb der Handtuchausgabeeinrichtung 200 so angeordnet, dass Desinfektionsmittel in unter die Desinfektionsmittelausgabeeinrichtung 300 gehaltene Hände eines Nutzers abgegeben werden kann.

Die Anzeige- und Eingabeeinrichtung 400 ist in etwa auf Augenhöhe eines Nutzers frontseitig, d.h. auf der der Montageseite der Hygienestation 10 gegenüberliegenden Außenfläche, angeordnet. Die Anzeige- und Eingabeeinrichtung 50 kann einem Nutzer für die Dauer seiner Handhygiene z.B. Werbung oder einen Vorschlag für die Durchführung der Handhygiene anzeigen. Zudem kann der Nutzer über die Anzeige- und Eingabeeinrichtung 400 z.B. die Ausgabemenge des Desinfektionsmittels der Desinfektionsmittelausgabeeinrichtung 300 portionieren und/oder die Ausgabeanzahl der Handtücher der Handtuchausgabeeinrichtung 200 für das Trocknen der Hände festlegen. Ferner kann der Nutzer über die Anzeige- und Eingabeeinrichtung 400 beispielsweise eine Bewertung über die Zufriedenheit bzgl. des Zustands und der Ausstattung der Sanitäreinrichtung eingeben, in dessen Umgebung die Hygienestation aufgestellt ist bzw. montiert ist.

Oberhalb der Handtuchausgabeeinrichtung 200 ist die Raumduftabgabeeinrichtung 500 angeordnet, sodass diese möglichst raumfüllend den Aufstellort der Hygienestation 10 mit einem Raumduft versorgen bzw. befüllen kann. Die Raumduftabgabe kann dabei entweder in festgelegten Intervallen erfolgen oder über einen der Raumduftabgabeeinrichtung 500 zugeordneten Sensor, welcher die Anzahl der Nutzer und/oder deren Aufenthaltsdauer in der Umgebung der Hygienestation 10 erfasst und in Abhängigkeit davon die Raumduftabgabe regelt.

Unterhalb der Desinfektionsmittelausgabeeinrichtung 300 ist die erfindungsgemäße Verdichte- und/oder Zerkleinerungseinrichtung 100 angeordnet, in welche der Nutzer benutzte Handtücher einwerfen bzw. dieser zuführen kann.

Das Gehäuse der Handtuchausgabeeinrichtung 200 befindet sich zwischen Desinfektionsmittelausgabeeinrichtung 300 und der Raumduftabgabeeinrichtung 500, wobei die Ausgabeöffnung der Handtuchausgabeeinrichtung 200 auf Höhe der Ausgabe der Desinfektionsmittelausgabeeinrichtung 300 und gegenüberliegend zu der Einwurföffnung 116 der Verdichte- und/oder Zerkleinerungseinrichtung 100 angeordnet ist.

Ein Ausführungsbeispiel einer erfindungsgemäßen Verdichte- und/oder Zerkleinerungseinrichtungs 100 ist in **Fig. 2** in einer isometrischen Ansicht dargestellt und umfasst einen Aufnahmebehälter 102, eine Verdichtungs- und/oder Zerkleinerungseinheit 104, eine Antriebseinheit 106, ein Abdeckelement 108 und Reinigungselemente 110.

Der Aufnahmebehälter 102 umfasst eine Zuführöffnung 112 und einem Innenraum 114 (nicht einsehbar).

Das Abdeckelement 108 umfasst eine freigebbare und wiederverschließbare Einwurföffnung 116, ein Trichterelement 118, ein Deckelelement 120, einen Sensor 122 und eine Steuerung 124 (nicht abgebildet).

In dem in **Fig. 2** gezeigten Ausführungsbeispiel einer Verdichte- und/oder Zerkleinerungseinrichtung 100 sind das Abdeckelement 108, die Verdichtungs- und/oder Zerkleinerungseinheit 104, die Antriebseinheit 106 und die Reinigungselemente 110 auf einer Trägereinheit 126 angeordnet und befestigt, welche entlang zweier Schienen an der Oberseite des Aufnahmebehälters 102 so aufgeschoben wird, dass sie in ihrer Endposition die Zuführöffnung 112 des Aufnahmebehälters vollständig abdeckt, sodass keine verdichteten und zerkleinerten Handtücher aus dem Innenraum 114 des Aufnahmebehälters 102 nach Erreichen das maximalen Aufnahmevolumens des Aufnahmebehälters 102 herausfallen können.

In der aufgeschobenen Endposition der Trägereinheit 126 befindet sich die Verdichtungs- und/oder Zerkleinerungseinheit 104 zumindest annähernd in einem mittigen Bereich oberhalb des Aufnahmebehälters 102.

Der Sensor 122 des Abdeckelements 108 ist oberhalb des Deckelelements 120 so angeordnet, dass er den Zuführwunsch, d.h. eine sich mit einem benutzten Handtuch nähernde Hand, erfassen kann und daraufhin ein Signal an die Steuerung 124 leitet. Die Steuerung 124 aktiviert dann zum einen das Deckelelement 120, welches die Einwurföffnung 116 freigibt und zum anderen die Antriebseinheit 106, welche die Rollen bzw. Walzen 128 der Verdichtungs- und/oder Zerkleinerungseinheit 104 antreibt.

Sobald die Einwurföffnung 116 vom Deckelelement 120 freigegeben wurde, kann der Nutzer das gebrauchte Handtuch in die Einwurföffnung 116 entsorgen bzw. einwerfen.

Über das Trichterelement 118 wird das benutzte Handtuch dann der Verdichtungs- und/oder Zerkleinerungseinheit 104 zugeführt, welche dieses verdichtet, zerkleinert und in Richtung des Innenraums 114 des Aufnahmebehälters fördert.

Die verdichteten und zerkleinerten Reste des benutzten Handtuchs, welche durch die statische Aufladung infolge Verdichtungs- und Zerkleinerungsvorgangs oder durch den im benutzten Handtuch enthaltenen Feuchtigkeitsgehalt an den Rollen 128 haften werden von den Reinigungselementen 110 auf der Unterseite der Rollen 128 so abgestriffen, dass sie in den Innenraum 114 des Aufnahmebehälters 102 fallen.

Nach einem festgelegten Zeitintervall oder nach einem weiteren Signal des Sensors 122 aktiviert die Steuerung das Antriebsmodul (nicht dargestellt) des Deckelelements 120, damit das Deckelelement 120 die Einwurföffnung 116 wieder verschließt.

In einem weiteren Ausführungsbeispiel des Abdeckelements 108 kann das Deckelelement 120 zusätzlich oder alternativ manuell von einem Nutzer aufgeschoben und nach Einwurf des benutzten Handtuchs wieder verschlossen werden. Dafür ist im Bereich der vorderen Kante des Deckelelements 120 nach oben weisend ein Handhabungselement ausgebildet, welches der Nutzer ergreifen kann, um das Deckelelement 120 zu verschieben. Das Deckelelement 120 kann dabei durch Federn in der geschlossenen Position gehalten werden. Der Nutzer muss dann zur Freigabe der Einwurföffnung 116 das Deckelelement 120 entgegen der Federkraft bewegen. Durch Loslassen des Deckelelements 120 schnellt dieses wegen der Federkraft in die Verschlussstellung zurück und verschließt damit wieder die Einwurföffnung 116.

In den **Fig. 3** und **Fig. 4** ist die Verdichte- und/oder Zerkleinerungseinrichtung 100 aus **Fig. 1** ohne Aufnahmebehälter 102 gezeigt.

In **Fig. 3** ist das Deckelelement 120 nach hinten bewegt und gibt dadurch die Einwurföffnung 116 frei, während in **Fig. 4** das Deckelelement 120 die Einwurföffnung 116 verschließt.

Auf der Innenseite der Seitenwände des Abdeckelements 108 ist jeweils eine Führungsschiene 130 angebracht, entlang welcher das Deckelelement 120 bewegbar ist. Das Deckelelement 120 weist auf Höhe seiner Vorderkante und seiner Hinterkante auf beiden Seiten jeweils ein Rollelement 132 auf. Die Rollelemente 132 greifen in die jeweiligen Führungsschienen 130 ein und ermöglichen das Schieben bzw. das Gleiten des Deckelelements 120 entlang der Führungsschienen 130.

In **Fig. 5** ist die Draufsicht der erfindungsgemäßen Verdichte- und Zerkleinerungseinrichtung aus **Fig. 2** dargestellt.

In der Draufsicht ist die Ausgestaltung der Rollen 128 zur erkennen, welche in Längsrichtung äquidistant beabstandete Ringe bzw. Walzen 134 aufweisen. Die Ringe 134 können aus einer Rolle 128 mit einem ursprünglichen Durchmesser, welcher dem Durchmesser der Ringe 134 entspricht, gedreht worden sein, sodass die jeweilige Rolle 128 und ihre Ringe 134 einstückig sind. Die Ringe 134 können aber auch auf die jeweilige Rolle 128 raufgeschoben worden sein und an einer vorher bestimmten Position befestigt worden sein.

Durch die äquidistante Beabstandung der Ringe 134 entlang der Längsachse der Rollen 128 sind zwischen je zwei Ringen 134 Zwischenräume 136 ausbildet.

Die beiden Rollen 128 in **Fig. 5** sind so angeordnet, dass jeweils die Ringe 134 in die Zwischenräume 136 der gegenüberliegenden Rolle 128 eingreifen, ohne dass die gegenüberliegende Rolle 128 oder deren Ringe 134 berührt werden.

Vorteilhafterweise ist die Eingreiftiefe der Ringe 134 in die Zwischenräume 136 einstellbar, sodass die Verdichtungs- und/oder Zerkleinerungseinheit 104 auf die Beschaffenheit der zu verdichtenden und zu zerkleinernden Handtücher eingestellt werden kann.

Weiterhin ist **Fig. 5** zu erkennen, dass die Antriebseinheit 106 über eine Zahnradanordnung 138 die Rollen 128 derart antreibt, dass diese gegenläufig um die ihre Längsachsen rotieren.

Weiterhin ist zu erkennen, dass durch die Ausbildung des Trichters 118 über die gesamte Breite der Verdichtungs- und/oder Zerkleinerungseinheit 104 sichergestellt ist, dass alle eingeworfenen benutzten Handtücher der Verdichtungs- und/oder Zerkleinerungseinheit 104 zugeführt werden, ohne dass vereinzelnde benutzte Handtücher in einen toten Bereich geraten und dadurch nicht verdichtet und zerkleinert in den Aufnahmebehälter 102 gelangen können.

In **Fig. 6** ist in einer Seitenansicht ein weiteres Ausführungsbeispiel eines Abdeckelements 108 und einer Antriebseinheit dargestellt. In diesem alternativen Ausführungsbespiel werden die Rollen 128 nicht über eine Zahnradanordnung 138 angetrieben, sondern über einen Riemen 140.

In der Seitenansicht ist weiterhin das Profil der Reinigungselemente 110 zu erkennen, welche einen ersten Abschnitt zur Befestigung auf der Trägereinheit 126 aufweisen und einen zweiten Abschnitt, welcher in einem bestimmten Winkel zum ersten Abschnitt angestellt bzw. angewinkelt ist und dadurch auf einen unteren Teil der Rollen 128 weist.

Die zu der jeweiligen Rolle 128 weisende Kante eines Reinigungselements 110 kann entweder so ausgebildet sein, dass sie entlang der Längsachse einen kontinuierlichen Verlauf mit geringem Abstand zu den Ringen 134 aufweist.

Oder aber die Kante ist als Negativ der Außenkontur entlang der Längsachse der jeweiligen Rolle134 ausgebildet und greift demzufolge in einem unteren Bereich der Rollen mit entlang der Kante gefertigten äquidistanten und gleichförmigen Vorsprüngen in die Zwischenräume 136 ein. Hierdurch wird ein optimaleres Reinigungsergebnis der Rollen 128 erreicht.

In den **Fig. 7 bis 10** ist eine Verdichtungs- und/oder Zerkleinerungseinheit 104 zusammen mit einer Andrückeinrichtung 142 dargestellt. Die Andrückeinrichtung 142 ist von einer in den **Fig. 12 bis 14** dargestellten Andrück-Antriebseinheit 144 zwischen zwei Endlagen mit unterschiedlichem Abstand zur Verdichte- und/oder Zerkleinerungseinheit 104 bewegbar. Die Antriebsübertragung erfolgt über ein Andrück-Getriebe 145. Wenn die Einwurföffnung 116 vom Deckelelement 120 freigegeben ist, so ist gleichzeitig die Andrückeinrichtung 142 in der in Fig. 7 und 8 dargestellten ersten Endlage mit einem grossen Abstand zu den Rollen 128. Der grosse Abstand ist so gewählt, dass der Bereich zwischen der Einwurföffnung 116 und den Rollen 128 frei ist und Handtücher ungehindert durch die Einwurföffnung 116 zu den Rollen 128 gelangen können. Wenn die Einwurföffnung 116 nach dem Einwurf mindestens eines Handtuchs vom Deckelelement 120 verschlossen ist, so wird die Andrückeinrichtung 142 in die in Fig. 9 und 10 dargestellte zweite Endlage bewegt, bei welcher der Abstand zu den Rollen 128 so klein ist, dass Handtücher im Bereich zwischen den Rollen 128 an die Verdichte- und/oder Zerkleinerungseinheit gedrückt werden. Gleichzeitig werden die Rollen 128 von der Zerkleinerungs-Antriebseinheit 106 über ein Zerkleinerungs-Getriebe 107 in gegensinnige Rotation versetzt.

In den Fig. 8 und 10 sind die Rollen 128 mit den Ringen 134 und den Zwischenräumen 136 zwischen den Ringen 134 gut erkennbar dargestellt. Damit Material der Handtücher gut in die Freiräume der Zwischenräumen 136 eingezogen und durch diese gegen den Aufnahmebehälter gefördert werden, weisen die Ringe 134 radial aussen eine raue Oberfläche auf. In der dargestellten Ausführung ist die raue Oberfläche als Rändelung in der Form von Riefen 158 ausgebildet, wobei sich die Riefen 158 entlang der Achsen der Rollen 128 erstrecken.

In Fig. 11 ist ein Deckelelement 148 dargestellt, das Lamellen 152 umfasst, die bei Längsseiten mit benachbarten Lamellen 152 schwenkbar verbunden und bei den Schmalseiten in Führungsschienen 130 geführt sind. Bei der dargestellten Ausführung erstrecken sich die Führungsschienen 130 in einem ersten Bereich bei der Einwurföffnung 116 in einer Richtung, die zu einer horizontalen Ebene einen Winkel von weniger als 45° bilden, wobei insbesondere tiefere Enden der Führungsschienen 130 der Position einer die Hygienestation benützenden Person zugewandt sind. In einem zweiten Bereich der Führungsschienen 130 erstrecken sich diese vorzugsweise im Wesentlichen vertikal. Die beiden Bereiche jeder Führungsschiene 130 sind über einen Krümmungsbereich miteinander verbunden. Bei verschlossener Einwurföffnung 116 befinden sich die Lamellen 152 im ersten Bereich der Führungsschienen 130 und bei freigegebener Einwurföffnung 116 im zweiten Bereich. Die Lamellen 152 werden von einer Deckel-Antriebseinheit 150 in den Führungsschienen 130 bewegt, wobei die Antriebsübertragung von der Deckel-Antriebseinheit 150 zu den Lamellen 152 über Antriebsbänder 154 und zwei an den Antriebsbändern 154 und einer Lamelle 152 befestigte Mitnehmer 156 erfolgt.

In den Fig. 7 und 9 sind die Lamellen 152 nicht dargestellt. In der Fig. 13 ist nur eine Lamelle 152 dargestellt. In Fig. 14 sind die Reinigungselemente 110 gut erkennbar.

## Patentansprüche

1. Verdichte- und Zerkleinerungseinrichtung (100) zur Integration in eine Hygienestation (10) für menschliche Handhygiene, welche zum Verdichten und Zerkleinern von Handtüchern, insbesondere benutzten und feuchten Zellstofftüchern für den Einmalgebrauch, ausgebildet ist, wobei die Verdichte- und Zerkleinerungseinrichtung (100) umfasst:
- wenigstens einen Aufnahmebehälter (102) mit einer Zuführöffnung (112) und einem Innenraum (114) zum Aufnehmen von verdichteten und zerkleinerten Handtüchern;
- wenigstens eine Verdichtungs- und/oder Zerkleinerungseinheit (104) zum Verdichten und Zerkleinern von Handtüchern, welche an der Zuführöffnung (112) des Aufnahmebehälters (102) angeordnet ist; und
- wenigstens eine Zerkleinerungs-Antriebseinheit (106) zum Antreiben der Verdichtungs- und/oder Zerkleinerungseinheit (104),
wobei die Verdichtungs- und/oder Zerkleinerungseinheit (104) wenigstens zwei parallel zueinander angeordnete, gegenläufig um ihre Achsen rotierende Rollen (128) aufweist, **dadurch gekennzeichnet, dass** der Verdichte- und/oder Zerkleinerungseinheit (104) eine Andrückeinrichtung (142) zugeordnet ist, welche von einer Andrück-Antriebseinheit (144) zwischen zwei Endlagen mit unterschiedlichem Abstand zur Verdichte- und/oder Zerkleinerungseinheit (104) bewegbar ist und Handtücher an die Verdichte- und/oder Zerkleinerungseinheit (104) drückbar macht.

2. Verdichte- und Zerkleinerungseinrichtung (100) nach Anspruch 1, **dadurch gekennzeichnet, dass** die Rollen (128) eine Vielzahl von umlaufenden Ringen (134) und/oder Rillen aufweisen.

3. Verdichte- und Zerkleinerungseinrichtung (100) nach Anspruch 2, **dadurch gekennzeichnet, dass** die Ringe (134) gleichförmig sind und äquidistant beabstandet angeordnet sind.

4. Verdichte- und Zerkleinerungseinrichtung (100) nach Anspruch 2 oder 3, **dadurch gekennzeichnet, dass** die Ringe (134) einstückig an der jeweiligen Rolle (128) angeformt sind.

5. Verdichte- und Zerkleinerungseinrichtung (100) nach einem der Ansprüche 2 bis 4, **dadurch gekennzeichnet, dass** die Ringe (134) der Rollen (128) derart angeordnet sind, dass jeweils ein Ring (134) einer Rolle (128) einem Zwischenraum (136) zwischen zwei Ringen (128) der anderen Rolle (128) gegenüberliegt.

6. Verdichte- und Zerkleinerungseinrichtung (100) nach einem der Ansprüche 2 bis 5, **dadurch gekennzeichnet, dass** die Ringe (134) der Rollen (128) ineinandergreifen.

7. Verdichte- und Zerkleinerungseinrichtung (100) nach einem der Ansprüche 2 bis 6, **dadurch gekennzeichnet, dass** die Ringe (134) radial aussen eine raue Oberfläche aufweisen, vorzugsweise in der Form einer Rändelung, insbesondere mit Riefen (158), die sich entlang der Achsen der Rollen (128) erstrecken.

8. Verdichte- und Zerkleinerungseinrichtung (100) nach einem der vorstehenden Ansprüche, **dadurch gekennzeichnet, dass** ein Abdeckelement (108) mit einer freigebbaren und wiederverschließbaren Einwurföffnung (116) die Zufuhröffnung (112) des Auffangbehälters (102) abdeckt und die Verdichte- und/oder Zerkleinerungseinheit (104) aufnimmt.

9. Verdichte- und Zerkleinerungseinrichtung (100) nach Anspruch 8, **dadurch gekennzeichnet, dass** das Abdeckelement (108) zum Freigegeben und Wiederverschließen der Einwurföffnung (116) mindestens ein Deckelelement (148) und eine Deckel-Antriebseinheit (150) umfasst, wobei das Deckelelement (148) vorzugsweise aus Lamellen (152) aufgebaut ist, die bei Längsseiten mit benachbarten Lamellen (152) schwenkbar verbunden und bei Schmalseiten in Führungsschienen (130) geführt sind.

10. Verdichte- und Zerkleinerungseinrichtung (100) nach Anspruch 8 oder 9, **dadurch gekennzeichnet, dass** das Abdeckelement (108) ein unterhalb der Einwurföffnung (116) angeordnetes Trichterelement (118) aufweist, welches so ausgelegt ist, dass es eingebrachte Handtücher zu der Verdichte- und/oder Zerkleinerungseinheit (104) leitet.

11. Verdichte- und Zerkleinerungseinrichtung (100) nach einem der vorstehenden Ansprüche, **dadurch gekennzeichnet, dass** die Andrückeinrichtung (142) mindestens einen Vorsprung (146) aufweist, welcher bei einer Bewegung der Andrückeinrichtung (142) zur Verdichte- und/oder Zerkleinerungseinheit (104) gegen einen Bereich zwischen zwei der Rollen (128) bewegbar ist.

12. Verdichte- und Zerkleinerungseinrichtung (100) nach einem der vorstehenden Ansprüche, **dadurch gekennzeichnet, dass** die Andrückeinrichtung (142) um eine Andrückachse schwenkbar ist, welche parallel zu Achsen der Rollen (128) ausgerichtet ist.

13. Verdichte- und Zerkleinerungseinrichtung (100) nach einem der vorstehenden Ansprüche, **dadurch gekennzeichnet, dass** jeweils auf der zum Innenraum (114) des Aufnahmebehälters (102) weisenden Seite der Verdichte- und/oder Zerkleinerungseinheit (104) Reinigungselemente (110) vorgesehen sind, welche die Verdichte- und/oder Zerkleinerungseinheit (104) von haftenden Resten der Handtücher befreien und/oder dass am Aufnahmebehälter (102) eine Druck- oder Krafterfassungseinrichtung angeordnet ist, welche einen Füllstand des Materials der Handtücher im Aufnahmebehälter (102) erfassbar und insbesondere anzeigbar macht.

14. Verdichte- und Zerkleinerungseinrichtung (100) nach einem der Ansprüche 7 bis 12, **dadurch gekennzeichnet, dass** die Verdichte- und Zerkleinerungseinrichtung (100) zum Freigeben und Wiederverschließen der Einwurföffnung (116) und davon abhängig zum Rotieren der Rollen (128) und Bewegen der Andrückeinrichtung (142) einen Sensor (122) und eine damit verbundene Steuerung (124) umfasst, wobei der Sensor (122) vorzugsweise auf einer Außenfläche der Vorrichtung (100) angeordnet ist und insbesondere ein optischer Sensor ist.

## Claims

1. A compressing and shredding device (100) for integration in a hygiene station (10) for human hand hygiene, said device being designed to compress and shred hand towels, in particular used and wet disposable paper towels, the compressing and shredding device (100) comprising:
- at least one receiving container (102) having a feed opening (112) and having an interior (114) for receiving compressed and shredded hand towels;
- at least one compressing and/or shredding unit (104) for compressing and shredding hand towels, said unit being located at the feed opening (112) of the receiving container (102); and
- at least one shredding drive unit (106) for driving the compressing and/or shredding unit (104),
the compressing and/or shredding unit (104) having at least two rollers (128) which are arranged in parallel with one another and rotate in opposite directions about the axes thereof, **characterized in that** the compressing and/or shredding unit (104) is associated with a pressing device (142) which, by means of a pressing drive unit (144), is movable between two end positions at different distances from the compressing and/or shredding unit (104) and allows hand towels to be pressed against the compressing and/or shredding unit (104).

2. The compressing and shredding device (100) according to Claim 1, **characterized in that** the rollers (128) have a plurality of circumferential rings (134) and/or channels.

3. The compressing and shredding device (100) according to Claim 2, **characterized in that** the rings (134) are of the same shape and arranged equidistantly from one another.

4. The compressing and shredding device (100) according to Claim 2 or 3, **characterized in that** the rings (134) are integrally formed on the particular roller (128).

5. The compressing and shredding device (100) according to any one of Claims 2 to 4, **characterized in that** the rings (134) of the rollers (128) are arranged in such a way that a given ring (134) of one roller (128) is opposite an intermediate space (136) between two rings (128) of the other roller (128).

6. The compressing and shredding device (100) according to any one of Claims 2 to 5, **characterized in that** the rings (134) of the rollers (128) mesh with one another.

7. The compressing and shredding device (100) according to any one of Claims 2 to 6, **characterized in that** the rings (134) radially externally have a rough surface, preferably in the form of knurling, in particular having grooves (158) which extend along the axes of the rollers (128).

8. The compressing and shredding device (100) according to any one of the preceding claims, **characterized in that** a cover element (108) having an openable and reclosable insertion opening (116) covers the feed opening (112) of the collection container (102) and accommodates the compressing and/or shredding unit (104).

9. The compressing and shredding device (100) according to Claim 8, **characterized in that,** in order to open and reclose the insertion opening (116), the cover element (108) has at least one cover element (148) and a cover drive unit (150), the cover element (148) preferably being composed of slats (152) which are pivotally connected to adjacent slats (152) at the longitudinal sides and are guided in guide rails (130) at the short sides.

10. The compressing and shredding device (100) according to Claim 8 or 9, **characterized in that** the cover element (108) has a hopper element (118) which is located below the insertion opening (116) and which is configured to guide inserted hand towels to the compressing and/or shredding device (104).

11. The compressing and shredding device (100) according to any one of the preceding claims, **characterized in that** the pressing device (142) has at least one projection (146) which, during a movement of the pressing device (142) towards the compressing and/or shredding unit (104), is movable towards a region between two of the rollers (128).

12. The compressing and shredding device (100) according to any one of the preceding claims, **characterized in that** the pressing device (142) is pivotable about a pressing axis which is aligned in parallel with the axes of the rollers (128).

13. The compressing and shredding device (100) according to any one of the preceding claims, **characterized in that,** on the side of the compressing and/or shredding unit (104) facing the interior (114) of the receiving container (102), cleaning elements (110) are provided, which release jammed remnants of hand towels from the compressing and/or shredding unit (104), and/or **in that** a pressure and/or force detection device is located on the receiving container (102), said pressure and/or force detection device allowing the detection, and in particular the display, of a fill level of the material of the hand towels in the receiving container (102).

14. The compressing and shredding device (100) according to any one of Claims 7 to 12, **characterized in that,** in order to open and reclose the insertion opening (116) and, independently thereof, to rotate the rollers (128) and move the pressing device (142), the compressing and shredding device (100) comprises a sensor (122) and an associated controller (124), the sensor (122) preferably being located on an outer surface of the device (100) and in particular being an optical sensor.

## Revendications

1. Dispositif de compression et de déchiquetage (100) destiné à une intégration dans une station d'hygiène (10) pour l'hygiène des mains des hommes, lequel dispositif est conçu pour comprimer et déchiqueter des essuie-mains, en particulier des essuie-mains en papier à usage unique, usagés et humides, dans lequel le dispositif de compression et de déchiquetage (100) comprend :
- au moins un récipient de réception (102) avec une ouverture d'alimentation (112) et un espace intérieur (114) pour recevoir les essuie-mains comprimés et déchiquetés ;
- au moins une unité de compression et/ou de déchiquetage (104) pour comprimer et déchiqueter les essuie-mains, laquelle est disposée au niveau de l'ouverture d'alimentation (112) du récipient de réception (102) ; et
- au moins une unité d'entraînement de déchiquetage (106) pour entraîner l'unité de compression et/ou de déchiquetage (104),
dans lequel l'unité de compression et/ou de déchiquetage (104) présente au moins deux rouleaux (128) disposés parallèlement l'un à l'autre et rotatifs de manière opposée autour de leurs axes, **caractérisé en ce qu'un** moyen de pressage (142) est associé à l'unité de compression et/ou de déchiquetage (104) et peut être déplacé par une unité d'entraînement de pressage (144) entre deux positions finales à des distances différentes de l'unité de compression et/ou de déchiquetage (104) pour pouvoir presser des essuie-mains au niveau de l'unité de compression et/ou de déchiquetage (104).

2. Dispositif de compression et de déchiquetage (100) selon la revendication 1, **caractérisé en ce que** les rouleaux (128) présentent une pluralité d'anneaux (134) et/ou d'encoches circonférentiel(le)s.

3. Dispositif de compression et de déchiquetage (100) selon la revendication 2, **caractérisé en ce que** les anneaux (134) sont uniformes et disposés de manière équidistante.

4. Dispositif de compression et de déchiquetage (100) selon la revendication 2 ou 3, **caractérisé en ce que** les anneaux (134) sont formés d'un seul tenant au niveau du rouleau respectif (128).

5. Dispositif de compression et de déchiquetage (100) selon l'une quelconque des revendications 2 à 4, **caractérisé en ce que** les anneaux (134) des rouleaux (128) sont disposés de telle sorte qu'un anneau (134) d'un rouleau (128) soit respectivement en regard d'un espace intermédiaire (136) entre deux anneaux (128) de l'autre rouleau (128).

6. Dispositif de compression et de déchiquetage (100) selon l'une quelconque des revendications 2 à 5, **caractérisé en ce que** les anneaux (134) des rouleaux (128) s'engagent les uns dans les autres.

7. Dispositif de compression et de déchiquetage (100) selon l'une quelconque des revendications 2 à 6, **caractérisé en ce que** les anneaux (134) présentent une surface rugueuse radialement vers l'extérieur, de préférence sous la forme d'un listel, en particulier avec des rainures (158) qui s'étendent le long des axes des rouleaux (128).

8. Dispositif de compression et de déchiquetage (100) selon l'une quelconque des revendications précédentes, **caractérisé en ce qu'un** élément de protection (108) avec une ouverture d'introduction libérable et refermable (116) protège l'ouverture d'alimentation (112) du récipient de collecte (102) et reçoit l'unité de compression et/ou de déchiquetage (104).

9. Dispositif de compression et de déchiquetage (100) selon la revendication 8, **caractérisé en ce que** l'élément de protection (108) comprend au moins un élément de couvercle (148) et une unité d'entraînement de couvercle (150) pour libérer et refermer l'ouverture d'introduction (116), l'élément de couvercle (148) étant de préférence constitué de lamelles (152) qui, sur les côtés longitudinaux, sont reliées de manière pivotante à des lamelles adjacentes (152) et, sur les côtés étroits, sont guidées dans des rails de guidage (130).

10. Dispositif de compression et de déchiquetage (100) selon la revendication 8 ou 9, **caractérisé en ce que** l'élément de protection (108) présente un élément d'entonnoir (118) disposé au-dessous de l'ouverture d'introduction (116) et qui est conçu de telle sorte qu'il guide des essuie-mains apportés dans l'unité de compression et/ou de déchiquetage (104).

11. Dispositif de compression et de déchiquetage (100) selon l'une quelconque des revendications précédentes, **caractérisé en ce que** le moyen de pressage (142) présente au moins une saillie (146) qui peut être déplacée contre une région entre deux des rouleaux (128) lors d'un déplacement du moyen de pressage (142) vers l'unité de compression et/ou de déchiquetage (104).

12. Dispositif de compression et de déchiquetage (100) selon l'une quelconque des revendications précédentes, **caractérisé en ce que** le moyen de pressage (142) peut pivoter autour d'un axe de pressage qui est orienté parallèlement aux axes des rouleaux (128).

13. Dispositif de compression et de déchiquetage (100) selon l'une quelconque des revendications précédentes, **caractérisé en ce que,** sur le côté de l'unité de compression et/ou de déchiquetage (104) qui est tourné vers l'espace intérieur (114) du récipient de réception (102), sont respectivement prévus des éléments de nettoyage (110) qui libèrent l'unité de compression et/ou de déchiquetage (104) des résidus adhérents des essuie-mains et/ou **en ce que**, au niveau du récipient de réception (102), est disposé un moyen de détection de pression ou de force qui permet de détecter et en particulier d'afficher un niveau de remplissage du matériau des essuie-mains dans le récipient de réception (102).

14. Dispositif de compression et de déchiquetage (100) selon l'une quelconque des revendications 7 à 12, **caractérisé en ce que** le dispositif de compression et de déchiquetage (100) comprend un capteur (122) et une commande (124) reliée à celui-ci pour libérer et refermer l'ouverture d'introduction (116) et de manière dépendante pour faire tourner les rouleaux (128) et déplacer le moyen de pressage (142), le capteur (122) étant de préférence disposé sur une surface extérieure du dispositif (100) et étant en particulier un capteur optique.
